# EUROPÄISCHE PATENTSCHRIFT

(11) **EP 2 041 240 B1**
(45) Veröffentlichungstag und Bekanntmachung des Hinweises auf die Patenterteilung: **07.09.2016**
(21) Anmeldenummer: 07726082.6
(22) Anmeldetag: 20.06.2007
(51) Int. Cl.: C10B 45/02

(54) **VERFAHREN UND VORRICHTUNG ZUR HERSTELLUNG EINES KOHLEKUCHENS FÜR DIE VERKOKUNG**
METHOD AND APPARATUS FOR PRODUCING A COAL CAKE FOR COKING
PROCEDE ET DISPOSITIF DE FABRICATION D'UN GATEAU DE CHARBON EN VUE DE SA COKEFACTION

(30) Priorität: 27.06.2006 DE 102006029768
(43) Veröffentlichungstag der Anmeldung: 01.04.2009
(73) Patentinhaber: FLSmidth A/S, 2500 Valby (DK)
(72) Erfinder: FIEDLER, Norbert, 66299 Friedrichsthal (DE); GROSS, Peter, 66802 Überherrn (DE); STEINER, Franz, 66701 Beckingen (DE)
(86) Internationale Anmeldenummer: PCT/EP2007/005397
(87) Internationale Veröffentlichungsnummer: WO 2008/000374

(56) Entgegenhaltungen:
- DE-A1- 3 021 813
- DE-A1- 3 145 344
- DE-C- 542 139
- BRAUN N V ET AL: "RAMMING OF A COAL CHARGE AND OUTLOOK FOR ITS USE IN THE USSR" COKE CHEM (USSR) 1987, no. 4, 1987, pages 1-7, XP002449501

## Beschreibung

Die Erfindung betrifft ein Verfahren zur Herstellung eines Kohlekuchens für die Verkokung, bei dem eine Kohleschüttung in einer Form durch Impulse verdichtet und zu einem Block verfestigt wird, wobei die Impulse über Presselemente, die kontinuierlich während und zwischen den Impulsen einen Pressdruck auf die Kohleschüttung ausüben, übertragen werden sowie eine Vorrichtung zur Durchführung des Verfahrens.

Aus der DE 30 21 813 A1 gehen ein solches Verfahren und eine solche Vorrichtung zur Herstellung eines Kohlekuchens hervor, bei dem bzw. der zur Verdichtung einer Kohleschüttung Verdichtereinheiten auf die Schüttung aufgesetzt und die Kohleschüttung periodisch einem statischen Vordruck ausgesetzt werden, der mit durch hydraulische Impulsgeneratoren erzeugten Druckschwingungen überlagert wird.

Die DE 31 45 344 A1 beschreibt ein Verfahren zum Verdichten von Kokskohle, bei dem auf eine Kohleschüttung wirkende Stampferstangen über Rüttler beaufschlagbar sind oder die Stampferstangen Teil eines Rüttlers sind. Die Kohleschüttung wird schichtweise zusammengedrückt, indem die Stampferstangen auf die Kohle drücken und mittels der Rüttler beaufschlagt werden. Zur Verdichtung der Kohle müssen die Stampferstangen nicht mehr mehrfach angehoben werden.

Ein weiteres Verfahren zur Verdichtung von Kohle ist aus der RAMMING OF A COAL CHARGE AND OUTLOOK FOR ITS USE IN THE USSR, BRAUN N V ET AL; COKE CHEM (USSR) 1987, Nr. 4, 1987, Seiten 1-7, bekannt.

In einem durch Benutzung bekannten Verfahren werden zur Verdichtung der Kohleschüttung Fallhämmer eingesetzt. Der hierdurch erzielte Verdichtungsgrad und die Gleichmäßigkeit der Verdichtung sind in vielen Fällen nicht ausreichend. Insbesondere ist die Festigkeit des gebildeten Kohleformblocks oft zu gering, um ihn bruchsicher transportieren und in einen Verkokungsofen einführen zu können.

Der Erfindung liegt die Aufgabe zugrunde, ein weiteres Verfahren bzw. eine weitere Vorrichtung der eingangs genannten Art zu schaffen.

Diese Aufgabe wird dadurch gelöst, dass die Impulse durch Schläge über die Presselemente auf die Kohleschüttung einwirkender Hämmer erzeugt werden.

Die Hauptursache für die mangelnde Verdichtung und Verfestigung im Verfahren nach dem Stand der Technik liegt in der geringen Festigkeit sowie auch einer gewissen Elastizität der Kohleschüttung. Die kinetische Energie der Hämmer wird bei der Wechselwirkung mit der Kohleschüttung daher nur zum Teil zur Verformung der Kohlekörner und damit zur Verdichtung der Schüttung genutzt. Infolge eines elastischen Stoßanteils behält der Hammer einen beachtlichen Teil seiner kinetischen Energie und springt zurück.

Indem die Kohleschüttung erfindungsgemäß zusätzlich unter Druckspannung steht, dadurch verfestigt und näher an der Elastizitätsgrenze ist, erhöht sich der beim Stoß übertragene Anteil plastischer, an den Kohlekörnern geleisteter Verformungsarbeit, was zu einem hohen Verdichtungsgrad führt. Insbesondere kommt es unter Druckspannung in verstärktem Maße zum Austritt von hygroskopisch gebundenem Wasser und Bitumenmaterial aus den Kohlekörnern. Sowohl das ausgetretene Wasser als auch das Bitumenmaterial wirken als Bindemittel, das einen zusätzlichen Beitrag zur Festigkeit des gebildeten Kohleformblocks liefert.

Da die Pressung kontinuierlich während und zwischen den Übertragungen der Hammerimpulse erfolgt, können bei ständig anliegender Druckspannung in der Schüttung auch zwischen den Hammerimpulsen den Verdichtungsgrad erhöhende Umschichtungsvorgänge ablaufen.

Die Größe der Presskraft oder/und der Hammerimpulse kann veränderbar sein, z.B. entsprechend dem Ausmaß der bereits erreichten Verdichtung.

Während es möglich ist, die Presskraft über eine einzige, an verschiedenen Stellen durch Hämmer beaufschlagte Pressplatte auszuüben, sind in der bevorzugten Ausführungsform der Erfindung mehrere, ggf. eine Pressplatte umfassende Presselemente vorgesehen.

Vorzugsweise decken die Presselemente wenigstens eine Seite einer quaderförmigen Schüttung vollständig oder nahezu vollständig ab.

Während Presselemente und Hämmer in unterschiedlichen Oberflächenbereichen auf die Schüttung einwirken könnten, übertragen in der bevorzugten Ausführungsform der Erfindung die Presselemente neben dem Pressdruck auch die Hammerimpulse auf die Schüttung.

Die Hämmer schlagen also auf die Presselemente auf, wobei vorzugsweise das Massenverhältnis von Presselement und Hammer derart gewählt ist, dass der Hammer seinen Impuls vollständig auf das Presselement überträgt, welches dann seinerseits in einem weitgehend unelastischen Stoß seinen Impuls an die Kohleschüttung verliert, wobei die kinetische Energie des Hammers weitgehend in Verformarbeit an den Kohlekörnern der Schüttung umgewandelt wird.

Bei dem Hammer kann es sich um einen hydraulisch angetriebenen Hammer handeln, wie er z.B. in der Bauindustrie bei Abrissarbeiten zum Zerstören von Beton verwendet wird. Möglich wäre aber auch der Einsatz pneumatischer, elektrischer oder in anderer Weise angetriebener Hämmer.

Die Presskraft lässt sich auf das Presselement z.B. über das Gehäuse einer den Hammer umfassenden Hammereinrichtung übertragen.

Die Presselemente einschließlich Gehäuse können entsprechend der erreichten Verdichtung nachführbar und darüber hinaus in solchem Umfang beweglich sein, dass durch Verschiebung genügend Platz zum Füllen der Form geschaffen werden kann.

Durch das erfindungsgemäße Verfahren und die erfindungsgemäße Vorrichtung ergibt sich eine Reihe weiterer Vorteile. Der erreichbare hohe Verfestigungsgrad erlaubt den Einsatz bisher nicht verwendbarer Kohlesorten. Insbesondere können vorerhitzte Kohle und mit Additiven, insbesondere Bindemitteln, gemischte Kohle eingesetzt werden. Das neue Verfahren eröffnet größere Spielräume, um auf sich ändernde Eigenschaften der Einsatzkohle zu reagieren. Die Verwendung den Verkokungsprozess beeinträchtigenden Wassers als Bindemittel lässt sich reduzieren. Wegen der hohen Verdichtung der Kohle, welche infolge plastischer Verformung der Kohlekörner über die Verdichtung in einer dichtest möglichen Kugelpackung hinausgehen kann, verbleibt während der Verkokung durch Crackprozesse entstehender Kohlenstoff größtenteils im Kohlekuchen und lagert sich nicht nachteilig an der Innenwand des Verkokungsofens an. Der Kohlenstoffanteil im Koksgas ist verringert.

In weiterer Ausgestaltung der Erfindung können die Presselemente eine, insbesondere vertikale, Wand der Form bilden.

Die Erfindung wird nachfolgend anhand von Ausführungsbeispielen und der beiliegenden, sich auf diese Ausführungsbeispiele beziehenden Zeichnungen weiter erläutert. Es zeigen:
- Fig. 1: ein erstes Ausführungsbeispiel für eine Vorrichtung zur Herstellung eines Kohlekuchens nach der Erfindung,
- Fig. 2: einen Teil der Vorrichtung von Fig. 1, und
- Fig. 3: ein zweites Ausführungsbeispiel für eine Vorrichtung nach der Erfindung.

Auf einer massiven Basisplatte 1 der in Fig. 1 gezeigten Vorrichtung ist eine Form 2 für die Aufnahme einer Schüttung 3 aus gemahlener Kohle angeordnet. Über der kastenförmigen, nach oben offenen Form 2 sind Pressstempel 4 mit je einer Pressplatte 5 vorgesehen. In dem gezeigten Zustand der Vorrichtung liegen die Pressplatten 5 gegen die Schüttung 3 an, wobei sie die freie Oberfläche der Schüttung nahezu vollständig abdecken.

In dem hier beschriebenen Ausführungsbeispiel sind die Presselemente 4 jeweils mit einer in Fig. 2 näher beschriebenen Hammereinrichtung 28 verbunden, deren Gehäuse 11 an einem horizontalen Balken 6 angebracht ist, welcher sich durch Hydraulikzylinder 7 vertikal verfahren lässt und über den eine durch Hydraulikzylinder 7 erzeugte Presskraft auf die Presselemente 4 übertragbar ist. Die Hydraulikzylinder 7 sind bei 8 mit einem horizontalen Schenkel 9 eines an der Basisplatte 1 angebrachten Spannrahmens 10 verbunden.

Wie insbesondere aus Fig. 2 hervorgeht, ist in einem Buchsenteil 12 des Gehäuses 11 ein Schlagbolzen 13 geführt, dessen dem Gehäuse 11 abgewandtes Ende lose gegen einen mit der Pressplatte 5 verbundenen Ansatz 14 anliegt. In einen rotationssymmetrischen Innenraum 15 des Gehäuses 11 hinein steht vom Gehäuse 11 ein Ringvorsprung 16 vor, welcher einen mit dem Schlagbolzen 13 verbundenen Ringvorsprung 17 hintergreift, so dass über die Ringvorsprünge die Presskraft vom Gehäuse 11 auf den Schlagbolzen 13, der einen Teil des Presselements 4 bildet, und damit auf die Pressplatte 5 übertragbar ist.

In einem oberen Teil des Innenraums 15 ist ein Kopf 18 des Schlagbolzens 13 angeordnet, auf welchen ein zum Schlagbolzen 13 koaxialer Hammerbolzen 19 der Hammereinrichtung 28 aufschlagen kann. Der in einer Führung 20 gemäß Pfeil 21 hin und her bewegbare Hammerbolzen 19 steht mit einem nicht gezeigten hydraulischen Antriebszylinder in Verbindung.

Zur Herstellung eines Kohlekuchens wird gemahlene Einsatzkohle in die Form 2 geschüttet, wobei je nach Höhe des herzustellenden Kohleblocks die Einfüllung und Bearbeitung der Schüttung 3 lagenweise oder in einem einzigen Arbeitsgang erfolgen kann. Auf die freie Oberfläche der Schüttung 3 werden die Presselemente 4 aufgesetzt und mit Hilfe der Hydraulikzylinder 7 wird eine Presskraft erzeugt, welche der Balken 6 auf alle Gehäuse 11 und die Gehäuse 11 über die Schlagbolzen 13 auf die Pressplatten 5 übertragen. Neben der kontinuierlichen Beaufschlagung durch die Presskraft erfolgt impulsweise eine Bearbeitung der Schüttung durch die Hammerbolzen 19, welche jeweils ihren Impuls im Rahmen eines elastischen Stoßes weitgehend auf die den Schlagbolzen 13 und die Pressplatten 5 umfassenden Presselemente 4 übertragen. Die Presselemente 4 geben den übernommenen Impuls im Rahmen eines weitgehend inelastischen Stoßes an die Schüttung 3 ab.

Durch die Kombination von Impulsbeaufschlagung und kontinuierlicher Pressung der Schüttung wird eine hohe Verdichtung erreicht, und es entsteht ein stabiler Kohlekuchenblock.

Es wird nun auf Fig. 3 Bezug genommen, wo gleiche oder gleichwirkende Teile mit derselben Bezugszahl wie in Fig. 1 und 2 bezeichnet sind, wobei der betreffenden Bezugszahl der Buchstabe a beigefügt ist.

Das Ausführungsbeispiel von Fig. 3 unterscheidet sich von dem vorangehenden Ausführungsbeispiel dadurch, dass eine Impuls- und Pressbeaufschlagung einer Schüttung 3a nicht in vertikaler sondern horizontaler Richtung erfolgt. Eine vertikale Basisplatte 1 a hoher Masse und Pressplatten 5a bilden Seitenwände einer die Schüttung 3a aufnehmenden Form.

Wie bei dem vorangehenden Ausführungsbeispiel sind auf die Pressplatten 5a einwirkende Schlagbolzen 13a durch nicht gezeigte Hammerbolzen beaufschlagbar.

Stützkonstruktionen 22 und 23 sind jeweils im Boden verankert und an ihrer Oberseite durch einen Zuganker 24 miteinander verbunden.

Die Einheit aus Presselementen 4a, Hammereinrichtungen 28a und Balken 6a, die durch einen weiteren vertikalen Träger 25 verstärkt ist, lässt sich über Rollen 26 auf einer Bodenplatte 27, welche auch den die Schüttung 3a aufnehmenden Formraum nach unten abschließt, bewegen.

In dem gezeigten Ausführungsbeispiel beträgt die horizontale Breite der Schüttung 3a in Pressrichtung etwa 0,5 m. Bei dieser Breite lässt sich eine homogene Verdichtung über das gesamte Schüttungsvolumen erreichen. Die Herstellung des Kohleformblocks bedarf nur eines einzigen Schüttungsarbeitsgangs.

## Patentansprüche

1. Verfahren zur Herstellung eines Kohlekuchens für die Verkokung, bei dem eine Kohleschüttung (3) in einer Form (2) durch Impulse verdichtet und zu einem Block verfestigt wird, wobei die Impulse über Presselemente (4), die kontinuierlich während und zwischen den Impulsen einen Pressdruck auf die Kohleschüttung (3) ausüben, übertragen werden,
**dadurch gekennzeichnet,**
**dass** die Impulse durch Schläge über die Presselemente (4) auf die Kohleschüttung (3) einwirkender Hämmer (19) erzeugt werden.

2. Vorrichtung zur Herstellung eines Kohlekuchens für die Verkokung, mit einer Form (2) zur Aufnahme einer Kohleschüttung (3) sowie Presselementen (4), die zur Übertragung von Impulsen auf die Kohleschüttung (3), mittels derer sich die Kohleschüttung (3) verdichten und zu einem Block verfestigen lässt, und zur kontinuierlichen Pressung der Kohleschüttung (3) während und zwischen den Impulsen vorgesehen sind,
**dadurch gekennzeichnet,**
**dass** die Vorrichtung zur Erzeugung der Impulse Hämmer (19) aufweist, die durch Schläge über die Presselement (4) auf die Kohleschüttung (3) einwirken.

3. Vorrichtung nach Anspruch 2,
**dadurch gekennzeichnet,**
**dass** die Größe des Pressdrucks oder/und der Hammerimpulse veränderbar ist.

4. Vorrichtung nach Anspruch 2 oder 3,
**dadurch gekennzeichnet,**
**dass** die Presseinrichtungen (4-10,28) mehrere gegen die Kohleschüttung (3) anliegende Presselemente (4) aufweisen.

5. Vorrichtung nach Anspruch 4,
**dadurch gekennzeichnet,**
**dass** die Presselemente (4) gegen die Kohleschüttung (3) anliegende Pressplatten (5) umfassen.

6. Vorrichtung nach Anspruch 4 oder 5,
**dadurch gekennzeichnet,**
**dass** die Presselemente (4;4a) wenigstens eine Seite einer quaderförmigen Kohleschüttung (3;3a) vollständig oder annähernd vollständig abdecken.

7. Vorrichtung nach einem der Ansprüche 2 bis 6,
**dadurch gekennzeichnet,**
**dass** jedem Presselement (4) ein Hammer (19) zugeordnet ist.

8. Vorrichtung nach einem der Ansprüche 2 bis 7,
**dadurch gekennzeichnet,**
**dass** das Masseverhältnis von Presselement (4) und Hammer (19) derart gewählt ist, dass der Hammer (19) seinen Impuls jeweils vollständig auf das Presselement (4) überträgt.

9. Vorrichtung nach Anspruch 7 oder 8,
**dadurch gekennzeichnet,**
**dass** eine Presskraft auf das Presselement (4) über ein Gehäuse (11) einer den Hammer (19) aufweisenden Hammereinrichtung (28) übertragbar ist.

10. Vorrichtung nach einem der Ansprüche 2 bis 9,
**dadurch gekennzeichnet,**
**dass** die Hämmer (19) hydraulisch angetrieben sind.

11. Vorrichtung nach einem der Ansprüche 2 bis 10,
**dadurch gekennzeichnet,**
**dass** die Pressstempel (4a) eine, insbesondere vertikale, Wand der Form (2a) bilden.

## Claims

1. A method for producing a coal cake for coking, in which a bed of coal (3) is compacted in a mold (2) by pulses and solidified into a block, wherein the pulses are transmitted by pressing elements (4), which continuously exert a pressing force on the bed of coal (3) during and between the pulses,
**characterized in that**
the pulses are generated by the impacts of hammers (19) acting on the bed of coal (3) via the pressing elements (4).

2. A device for producing a coal cake for coking with a mold (2) for accommodating a bed of coal (3) and pressing elements (4), which are provided for transmitting pulses onto the bed of coal (3), which compact the bed of coal (3) and allow it to solidify into a block, and for continuously pressing the bed of coal (3) during and between the pulses,
**characterized in that**
the device for generating the pulses comprises hammers (19), which act on the bed of coal (3) through impacts by the pressing element (4).

3. The device according to claim 2,
**characterized in that**
the magnitude of the pressing force and/or hammer pulses can be varied.

4. The device according to claim 2 or 3,
**characterized in that**
the pressing devices (4-10, 28) comprise a plurality of pressing elements (4) that abut against the bed of coal (3).

5. The device according to claim 4,
**characterized in that**
the pressing elements (4) comprise pressing plates (5) that abut against the bed of coal (3).

6. The device according to claim 4 or 5,
**characterized in that**
the pressing elements (4; 4a) completely or approximately completely cover at least one side of a cuboid bed of coal (3; 3a).

7. The device according to one of claims 2 to 6,
**characterized in that**
a hammer (19) is associated with each pressing element (4).

8. The device according to one of claims 2 to 7,
**characterized in that**
the mass ratio between the pressing element (4) and hammer (19) is selected such that the hammer (19) transmits its respective pulse completely to the pressing element (4).

9. The device according to claim 7 or 8,
**characterized in that**
a pressing force can be transmitted to the pressing element (4) via a housing (11) of a hammer device (28) that comprises the hammer (19).

10. The device according to one of claims 2 to 9,
**characterized in that**
the hammers (19) are hydraulically driven.

11. The device according to one of claims 2 to 10,
**characterized in that**
the rams (4a) form a wall, in particular a vertical wall, of the mold (2a).

## Revendications

1. Procédé de fabrication d'un pain ou gâteau de charbon ou de houille pour la cokéfaction, d'après lequel une charge de charbon en vrac (3) est compressée dans un moule (2) par des impulsions et est compactée pour former un bloc, les impulsions étant transmises par l'intermédiaire d'éléments de compression (4), qui exercent de manière continuelle, pendant et entre les impulsions, une pression de compression sur la charge de charbon (3),
**caractérisé**
**en ce que** les impulsions sont produites par des frappes de marteaux (19) agissant sur la charge de charbon (3) par l'intermédiaire des éléments de compression (4).

2. Dispositif de fabrication d'un pain ou gâteau de charbon ou de houille pour la cokéfaction, comprenant un moule (2) destiné à accueillir une charge de charbon en vrac (3), ainsi que des éléments de compression (4), qui sont prévus pour transmettre à la charge de charbon (3) des impulsions au moyen desquelles la charge de charbon (3) peut être compressée et compactée pour former un bloc, et pour la compression continuelle de la charge de charbon (3) pendant et entre les impulsions,
**caractérisé**
**en ce que** le dispositif comprend, pour produire les impulsions, des marteaux (19), qui agissent par des frappes, par l'intermédiaire des éléments de compression (4), sur la charge de charbon en vrac (3).

3. Dispositif selon la revendication 2,
**caractérisé**
**en ce qu'**il est possible de faire varier la grandeur de la pression de compression ou/et des impulsions de marteau.

4. Dispositif selon la revendication 2 ou la revendication 3,
**caractérisé**
**en ce que** les ensembles de compression (4-10, 28) présentent plusieurs éléments de compression (4) s'appuyant contre la charge de charbon en vrac (3).

5. Dispositif selon la revendication 4,
**caractérisé**
**en ce que** les éléments de compression (4) comportent des plaques de compression (5) s'appuyant contre la charge de charbon en vrac (3).

6. Dispositif selon la revendication 4 ou la revendication 5,
**caractérisé**
**en ce que** les éléments de compression (4; 4a) couvrent totalement ou sensiblement totalement au moins un côté d'une charge de charbon en vrac (3; 3a) de forme parallélépipédique.

7. Dispositif selon l'une des revendications 2 à 6,
**caractérisé**
**en ce qu'**à chaque élément de compression (4) est associé un marteau (19).

8. Dispositif selon l'une des revendications 2 à 7,
**caractérisé**
**en ce que** le rapport des masses de l'élément de compression (4) et du marteau (19) est choisi de manière telle, que le marteau (19) transmette son impulsion respectivement de manière complète à l'élément de compression (4).

9. Dispositif selon la revendication 7 ou la revendication 8,
**caractérisé**
**en ce qu'**une force de compression peut être transmise à l'élément de compression (4), par l'intermédiaire d'un carter (11) d'un dispositif à marteaux (28) comprenant le marteau (19).

10. Dispositif selon l'une des revendications 2 à 9,
**caractérisé**
**en ce que** les marteaux (19) sont entraînés par voie hydraulique.

11. Dispositif selon l'une des revendications 2 à 10,
**caractérisé**
**en ce que** les tampons de compression (4a) forment une paroi, notamment verticale, du moule (2a).
